# EUROPÄISCHE PATENTSCHRIFT

(11) **EP 0 575 708 B1**
(45) Veröffentlichungstag und Bekanntmachung des Hinweises auf die Patenterteilung: **28.02.1996**
(21) Anmeldenummer: 93105131.2
(22) Anmeldetag: 29.03.1993
(51) Int. Cl.: E21D 9/12, E21D 9/08

(54) **Steinbrecher mit Gitterrost und damit ausgerüstete Schildvortriebseinrichtung**
Rock crusher with grid-type grate and tunneling shield equipped with this crusher
Concasseur avec grille et bouclier d'avancement de tunnel muni d'un tel concasseur

(30) Priorität: 26.06.1992 DE 4221252
(43) Veröffentlichungstag der Anmeldung: 29.12.1993
(73) Patentinhaber: NOELL Service und Maschinentechnik GmbH, D-30853 Langenhagen (DE)
(72) Erfinder: Schweitzer, Karl Friedrich, W-4006 Erkrath (DE)

(56) Entgegenhaltungen:
- EP-A- 0 361 115

## Beschreibung

Die Erfindung betrifft ein Steinbrecher mit Gitterrost, der beispielsweise in Verbindung mit einer Schildvortriebsmaschine mit einem Hydroschild beim Tunnelbau verwendet werden kann und eine mit einem Steinbrecher ausgerüstete Schildvortriebseinrichtung.

Ein als hydraulisch bewegter Backenbrecher ausgebildeter Steinbrecher ist in Verbindung mit einem Saugrohr z.B. eines Saugbaggers aus DE-A-24 32 286 bekannt.

Ein in gleicher Weise als Backenbrecher gestalteter Steinbrecher wird bei einer Schildvortriebseinrichtung in DE-C-38 29 658 beschrieben. Dieser Brecher zeigte in der Praxis Mängel, die durch Verlegen von Steinen zwischen dem Steinbrecher und dem Boden der Tunnelvortriebsmaschine entstanden sind. Außerdem verlegten Steine das Gitterrost, das neben den Steinbrecher in einer senkrechten Wand der Tunnelvortriebsmaschine angeordnet war. Über diesen Steinbrecher wird beispielsweise auch in der Rheinischen Post vom 17.08.1988 berichtet.

Weiterbildungen des vorgenannten Backenbrechers sind in EP-A- 0 361 115 angegeben. Hiernach können seitliche Leitbleche am Boden der Vortriebsmaschine verwendet werden, die seitlich den Umfang der Brechbacken bei deren Bewegung mit geringem Abstand umgeben, so daß die Backen das grobe Material unten auf dem inneren Umfang des Schildmantels zusammenschieben, was ein Verklemmen von Steinen zwischen Schildmantel und Umfang der Brechbacken nicht ausschließt. Nach einer anderen Weiterbildung kann die Schwenkachse in der senkrechten Mittelebene der Maschine geneigt sein. In diesem Fall kann ein Klassierrechen parallel zum Umfang der Brechwerkzeuge angeordnet sein, und die Werkzeuge können am Umfang Zähne aufweisen, die den Rechen freiräumen sollen. Ein solcher Rechen kann durch das Zerkleinern der Steine leicht beschädigt werden.

Die verwendete Spül- und Förderflüssigkeit besitzt infolge eines Zusatzes von z.B. Betonit die Eigenschaft, die Sedimentations-Geschwindigkeit des gelösten Materials einschließlich der Steine zu senken. Ein Zerkleinern und Absaugen der Steine kann daher nur bei Stillstand des Schneidrads an der Sohle erfolgreich geschehen. Ein Arbeiten des Steinbrechers während des Betriebes des Schneidrads führte zu Steinverklemmungen und Deformierungen des Schildbodens.

Der Erfindung liegt die Aufgabe zugrunde, einen Steinbrecher und eine Schildvortriebseinrichtung so zu verbessern, daß bei ausreichender Funktion Störungen durch Verklemmen von grobem Material in einem Gitterrost oder durch das Verlegen von Ansaugöffnungen durch Steine hinter den Brechwerkzeugen nicht auftreten. Gemäß einer bevorzugten Weiterbildung soll der Steinbrecher außerdem von einer Ruhe- oder Bereitschaftsstellung in eine geeignete Arbeitsstellung verschwenkbar sein, um ihn nur dann einzusetzen, wenn beim Tunnelbau grobes Material die Anwendung des Steinbrechers erfordert oder um ihn auch bei laufendem Schneidrad einzusetzen.

Die Lösung dieser Aufgabe erfolgt gemäß Anspruch 1. Die bevorzugte Weiterbildung ist in Anspruch 4 angegeben. Die übrigen Ansprüche geben weitere bevorzugte Ausbildungen und die Anwendung bei einer Schildvortriebseinrichtung an.

Danach wird der Steinbrecher als eine in sich geschlossen Baueinheit hergestellt und geliefert, die je nach den zu erwartenden Bodenverhältnissen beim Tunnelbau an einer Tunnelvortriebsmaschine vorzugsweise an der Druckwand eines Hydroschildes angebracht werden kann. Diese Baueinheit umfaßt eine senkrechte Rückwand, in der sich ein Gitterrost befindet, eine nur teilweise vorhandene Vorderwand und eine Bodenführungsplatte. Zwischen Rückwand und Vorderwand sind die Brechwerkzeuge und deren hydraulische Betätigungsmittel gelagert. Die Bodenführungsplatte ist mit der Rückwand fest verbunden. Sie ist bis zur Mitte zwischen den Brechwerkzeugen entsprechend der Umfangsbewegung dieser Werkzeuge ausgeformt. Hierdurch wird ein Verlegen von Steinen zwischen dem Umfang der Brechwerkzeuge und der Bodenführungsplatte oder dem Schildmantel vermieden. Der Brechwerkzeughalter weist an seiner dem Gitterrost zugekehrten Seitenwandung zapfen- oder zahnförmige Gitterrosträumer auf, und die durch Schlitze gebildeten Gitterrostdurchgänge verlaufen entsprechend den Bewegungskurven der Gitterrosträumer bei der Bewegung der Werkzeughalter. Die Zapfen ragen vorzugsweise durch die Schlitze hindurch, so daß diese bei jeder Bewegung der Werkzeuge freigeräumt werden.

Die Anordnung der Gitterrostdurchgänge in einer senkrechten Wand vermeidet das Ablagern von Material auf den Schlitzen und dessen Eindrücken in die Schlitze hinein. Die Form der Bodenführungsplatte schließt nicht nur aus, daß am Umfang der Brechwerkzeuge eingeklemmte Steine deren Bewegung behindern, sondern diese Platte dient zugleich als Widerlager für die zwischen den Brechplatten zu zerbrechenden Steine.

Die auftretenden Kräfte beim Zerbrechen der Steine werden innerhalb der Baueinheit durch Rückwand, Vorderwand, Bodenplatte und beide gegeneinander arbeitende Hydraulikzylinder aufgenommen, so daß keine Kräfte auf die Schildvortriebsmaschine übertragen werden.

Da bei einem Bodenmaterial ohne größere Steine ein im weiteren Bereich der Ansaugöffnung für das abzufördernde Material angeordneter Steinbrecher selbst im geöffneten Zustand wegen der Beeinträchtigung des Zuflusses zum Absaugrohr unerwünscht ist, sieht eine Weiterbildung der Erfindung vor, daß der Steinbrecher in Umfangsrichtung seitlich von der Mitte aus in einer Richtung bis 15° und in der anderen Richtung bis etwa 45° verschwenkt werden kann. Die Verschwenkung kann durch wenigstens eine an der Schildwand angeordnete hydraulische Kolben-Zylinder-Einheit bewirkt werden. Mit dieser Verschwenkung wird zugleich eine weitere Gitterrostplatte vor die beispielsweise in der Druckwand vorgesehene Absaugöffnung gebracht. Die Schlitze dieser Gitterrostplatte können breiter sein als die Gitterroste in der Rückwand des Steinbrechers.

Druckrollen in Verbindung mit einem oder mehreren Schwenkzylindern ermöglichen ein Verschwenken der Baueinheit. Führungsschienen neben den Druckrollen und am Mantel der Vortriebsmaschine führen den Steinbrecher.

Weitere Einzelheiten der Erfindung werden anhand des auf den beigefügten Zeichnungen vereinfacht und schematisch dargestellten Ausführungsbeispiels beschrieben, das einen Steinbrecher zeigt, der zwischen einer Arbeitsstellung und einer Bereitschaftsstellung verschiebbar ist.

Es zeigen
- Fig. 1: einen Steinbrecher in Arbeitsstellung mit geöffneten Brechwerkzeugen
- Fig. 2: einen Schnitt durch den Steinbrecher gemäß Fig. 1 mit geschlossenen Brechwerkzeugen
- Fig. 3: einen Steinbrecher, der seitlich in eine Bereitschaftsstellung verschwenkt ist mit etwa geschlossenen Brechwerkzeugen.

Der Steinbrecher besteht aus einer Rückwand 1, einer Vorderwand 9, die über eine Platte verbunden sind und den zwischen beiden Wänden angeordneten Werkzeughaltern 2 mit Brechplatten 12 sowie Betätigungszylindern 15 für die Werkzeughalter 2. Die Werkzeughalter 2 sind um die Drehpunkte oder Schwenkachsen 3 durch die Betätigungszylinder 15 verschwenkbar. Mit der Rückwand 1 ist die Bodenführungsplatte 7 fest verbunden. In der Rückwand 1 befinden sich als Gitterrost eine Anzahl von Gitterrostdurchgängen oder Schlitzen 6. Die dem Gitterrost zugekehrten Seitenwangen der Werkzeughalter 2 weisen Gitterrosträumer 5 in Form Zapfen oder Zähnen oder Druckrollen auf, die die Gitterrostdurchgänge bei jeder Schwenkbewegung der Werkzeughalter freiräumen. Auf der Rückseite der Werkzeughalter 2 sind Leitbleche 4 angebracht, und an der Bodenplatte 7 befinden sich Abschrägungen 8, wodurch bei einer öffnenden Bewegung der Werkzeughalter 2 mit den Brechplatten 12 grobes Material, das sich während eines Brechvorganges an der Rückseite der Werkzeughalter staute, in den Brechraum zwischen den sich dann wieder schließenden Brechplatten 12 geleitet wird. Ein aus den vorstehend angegebenen Elementen bestehender Steinbrecher kann in geeigneter Weise zum Beispiel an einer senkrechten Schildwand 11 eines Vortriebschildes fest montiert werden.

In einer bevorzugten Ausführung wird jedoch eine solche Baueinheit an einer senkrechten Schildwand 11 schwenkbar angeordnet. Mit Hilfe eines Schwenkzylinders 17 kann sie in eine Ruhestellung zur Seite geschwenkt werden. Ein auf diese Weise verschwenkbarer Steinbrecher wird an einem Führungskranz 13, der sich an der senkrechten Schildwand 11 befindet, geführt. Bei der Verschwenkung in die Bereitschaftsstellung werden auch die Gitterrostdurchgänge 6 zur Seite bewegt. An deren Stelle kommt eine weitere Gitterrostplatte 16, die mit dem Steinbrecher verbunden ist, in eine Position vor dem Ansaugrohr 18. Zwischen dem Steinbrecher und der Öffnung des Ausgangsrohres können Agitatoren 19 angeordnet sein, die eine Strömung der Flüssigkeit, in der feinkörniges Material durch geeignete Zusätze schwebend enthalten ist, insbesondere durch die Gitterroste zur Ansaugöffnung erzeugen. Der Raum der die Agitatoren enthält kann seitlich durch Wände abgeschlossen sein.

Der Steinbrecher kann an einer Schildwand 11 mit geeigneten Mitteln zwischen den Führungsschienen 20 in jeder erforderlichen Neigung verankert werden.

Das von dem nicht dargestellten Schneidrad losgebrochene Material wird bei einem Hydroschild durch geeignete Zusätze in der Flüssigkeit mehr oder weniger in der Schwebe gehalten und fließt mit der Flüssigkeit überwiegend über ein Gitterrost auf das Ansaugrohr zu. Vor dem Gitterrost sammeln sich grobe Brocken und größere Steine, die zerkleinert werden müssen. Bei Bedarf wird daher der vorzugsweise um die Längsmittelachse der Schildvortriebmaschine schwenkbare Steinbrecher aus der Ruhestellung in eine geeignete Arbeitsstellung verschwenkt. Dabei strömt ein Teil des Materials wegen des Leitbleches 4 und der Abschrägung 8 zwischen die geöffneten Brechplatten 12. Für den folgenden Brechvorgang kann eine andere Arbeitsstellung gewählt werden. Im Allgemeinen wird je nach Art und Menge des von dem Steinbrecher zu bearbeitenden groberen Materials eine geeignete Winkelstellung eingestellt, wobei auch während des Betriebes eine Anpassung an die Drehzahl und Drehrichtung des Schneidrades möglich ist, die etwa den Bereich des Umfangs bestimmen, in dem sich im wesentlichen das gröbere Material auf Grund der Strömung sammelt.

## Patentansprüche

1. Steinbrecher mit Gitterrost, insbesondere zur Verwendung bei einer Schildvortriebsmaschine mit Hydroschild, wobei der Steinbrecher aus zwei hydraulisch gegeneinander schwenkbaren Brechwerkzeugen besteht und im unteren Teil des Vortriebsschildes vor einem Gitterrost mit etwa anschließendem Absaugrohr an einer Schildwand anordenbar ist,
dadurch gekennzeichnet,
daß der Steinbrecher als eine in sich geschlossene Baueinheit ausgebildet ist, die eine bis etwa zum Schildmantel (10) reichende Rückwand (1), eine sich nur über den oberen Teil erstreckende, dem Schneidrad zugewandte Vorderwand (9) und eine mit der Rückwand (1) fest verbundene Bodenführungsplatte (7) umfaßt,
daß die Rückwand (1) schlitzartige Gitterrostdurchgänge (6) für das durch den Steinbrecher zerkleinerte Material aufweist und
daß die Seitenwangen der Brechwerkzeughalter (2) zapfenartige Gitterrosträumer (5) besitzen und die Gitterrostdurchgänge (6) entsprechend der Bewegungskurve der Gitterrosträumer (5) gebogen sind, so daß durch jede Schwenkbewegung des Brechwerkzeughalters (2) die Gitterrostdurchgänge (6) freiräumbar sind.

2. Steinbrecher nach Anspruch 1,
dadurch gekennzeichnet, daß
die Bodenführungsplatte (7) zur Mitte zwischen den zusammendrückbaren Brechplatten (12) ansteigend ausgeformt ist und die Form der Form der Mantelflächen der an den Schwenkachsen (3) angeordneten zylinderkreisausschnitt-förmigen Brechplatten (12) mit kleinem Abstand entspricht.

3. Steinbrecher nach Anspruch 1 und/oder 2,
dadurch gekennzeichnet, daß
an der Rückseite eines jeden Brechwerkzeughalters (2) ein Leitblech (4) angeordnet ist und die Bodenführungsplatte (7) an ihren Enden eine Abschrägung (8) aufweist, so daß beim Öffnen der Werkzeughalter (2) das insbesondere seitlich angestaute Material in den Brechraum leitbar ist.

4. Steinbrecher nach einem oder mehreren der Ansprüche 1 bis 3,
dadurch gekennzeichnet, daß
er als Baueinheit an der Schildwand (11) in Umfangsrichtung verschwenkbar gelagert ist, wobei er mittels einer Anzahl von Druckrollen (14) an einem Führungskranz (13) der Schildwand (11) und/oder Führungsschienen (20) führbar und in jeder erforderlichen Arbeits- oder Bereitschaftsstellung verankerbar ist.

5. Steinbrecher nach Anspruch 4,
dadurch gekennzeichnet, daß
mit der Baueinheit des Steinbrechers eine weitere Gitterrostplatte (16) verbunden und verschwenkbar ist.

6. Schildvortriebseinrichtung gekennzeichnet durch einen an einer senkrechten Schildwand (11) fest montierten, als Baueinheit ausgebildeten Steinbrecher gemäß Anspruch 1 und/oder 2 und 3.

7. Schildvortriebseinrichtung gekennzeichnet durch einen vor einer senkrechten Schildwand (11) in Umfangsrichtung verschwenkbar angeordneten Steinbrecher nach einem der Ansprüche 1 bis 3 und Anspruch 4 und/oder 5, wobei an der Schildwand (11) ein Führungskranz (13) und am Führungskranz (13) sowie am Schildmantel (10) Führungsschienen (20) zur Führung des Steinbrechers angeordnet und zur Schwenkung des Steinbrechers in eine geeignete Arbeits- und Ruhestellung wenigstens ein Schwenkzylinder (17) mit der Schildwand (11) und dem Steinbrecher verbunden ist.

8. Schildvortriebseinrichtung nach Anspruch 6 oder 7,
dadurch gekennzeichnet, daß
die Baueinheit des Steinbrechers mit Abstand vor der Ansaugöffnung des Ansaugrohres (18) angeordnet ist und in diesem Abstandsbereich Agitatoren (19) zur Zufuhr von feinkörnigem Material insbesondere aus dem Steinbrecher zur Ansaugöffnung vorgesehen sind.

## Claims

1. Rock crusher with grid-type grate, in particular for use in connection with a tunnelling machine with slurry shield, whereby the rock crusher consists of two hydraulically-actuated, counter-swivelling crushing implements, and is arrangable in the lower part of the tunnelling machine in front of a grid -type grate to which is connected more or less a suction extraction duct on a shield face, **characterised in that** the rock crusher is designed as a self-contained unit which embraces a rear wall (1) extending approximately to the shield casing (10) , a front wall (9) extending only over the upper part and facing the cutter head, and a floor guide plate (7) firmly connected to the rear wall (1); in that the rear wall features slot-type grate openings (6) for the comminuted material from the crusher, and in that the side plates of the crusher implement holders (2) have lug-type grate cleaners (5) and the grate openings (6) are curved to correspond with the movement curve of the grate cleaners (5), so that with each swivel movement of the crushing implement holders (2), the grate openings are clearable of material.

2. Rock crusher according to claim 1, **characterised in that** the floor guide plate (7) is curved upwards towards the centre between the contractable crushing plates (12) and has a shape which corresponds to the shape of, and is arranged at a short distance from, the casing surfaces of the cylindrical segment-shaped crushing plates (12) arranged on the swivel axes (3).

3. Rock crusher according to claim 1 and/or 2, **characterised in that** on the rear face of each crushing implement holder (2) is arranged a guide plate (4), and the ends of the floor guide plate (7) feature a slope (8), so that on opening the crushing implement holders (2) any material, especially that which has collected at the sides, is directable into the crushing chamber.

4. Rock crusher according to one or more of claims 1 to 3, **characterised in that** as a self-contained unit it is mounted and swivellable on the shield face (11) in the circumferential direction, is movable by means of a number of thrust rollers (14) on a guide rim (13) of the shield face (11) and/or guide rails (20) and is securable in any required working or rest position.

5. Rock crusher according to claim 4, **characterised in that** connected to and swivellable with the rock crusher unit is a further grid plate (16).

6. Tunnelling machine **characterised by** a rock crusher firmly mounted on a vertical shield face (11) and designed as a self-contained unit according to claims 1 and/or 2 and 3.

7. Tunnelling machine **characterised by** a rock crusher arranged in front of a vertical shield face (11) and swivellable in a circumferential direction according to one of claims 1 to 3 and claim 4 and/or 5, whereby on the shield face (11) is arranged a guide rim (13), arranged on which and on the shield casing (10) are guide rails (20) for the guiding of the rock crusher, and whereby at least one swivel hydraulic cylinder (17) is connected to the shield face (11) and to the rock crusher for the swivelling of the rock crusher into a suitable working or rest position.

8. Tunnelling machine according to claim 6 or 7, **characterised in that** the rock crusher unit is arranged at a distance from the suction opening of the extraction duct (18) and in the vicinity of this gap are provided agitators (19) for the conveyance of fine material - especially from the rock crusher - to the suction opening.

## Revendications

1. Concasseur avec grille, spécialement pour l'utilisation dans une machine d'avancement de tunnel avec bouclier hydraulique, le concasseur, constitué par deux outils de concassage à commande hydraulique pivotant l'un contre l'autre, étant propre à être placé sur une cloison de bouclier dans la partie inférieure du bouclier d'avancement devant une grille avec un tuyau d'aspiration presque raccordé,
caractérisé en ce
que le concasseur est façonné comme une unité de construction complète comprenant une paroi arrière (1) allant à peu près jusqu'à l'enveloppe du bouclier (10), une paroi avant (9) en direction de la roue de coupe, ne s'étendant que dans la partie supérieure, et une plaque de guidage de fond (7) solidement jointe à la paroi arrière (1),
que la paroi arrière (1) présente des ouvertures en forme de fentes (6) pour les déblais broyés par le concasseur,
que les faces latérales des porte-outils de concassage (2) sont pourvues de nettoyeurs de grille (5) en forme de chevilles et que les ouvertures de la grille (6) sont arquées conformément à la courbe de mouvement des nettoyeurs de grille (5) de facon que les ouvertures de grille (6) sont propres à être dégagées par chaque pivotement du porte-outil de concassage (2).

2. Concasseur selon la revendication 1,
caractérisé en ce que
la plaque de guidage de fond (7) est façonnée montant vers le milieu entre les plaques de concassage à pression (12) et que sa forme correspond, à courte distance, à la forme des surfaces extérieures des plaques de concassage (12), semblables à des secteurs de cylindres, qui sont montées sur les pivots (3).

3. Concasseur selon la revendication / les revendications 1 et/ou 2,
caractérisé en ce qu'
une tôle directrice (4) est placée au côté postérieur de chaque porte-outil de concassage (2) et que la plaque de guidage de fond (7) présente à ses extrémités respectivement un chanfrein (8) de facon que, en ouvrant le porte-outil (2), les déblais entassés, surtout à côté, sont dirigés vers la zone de concassage.

4. Concasseur selon une ou plusieurs revendications 1 à 3,
caractérisé en ce qu'
il est logé basculant sur la cloison du bouclier (11) en direction de la circonférence, le concasseur, propre à être guidé par un nombre de rouleaux à pression (14) sur une couronne-guide (13) de la cloison du bouclier (11) et/ou des rails-guides (20), étant fixable dans chaque nécessaire position de fonctionnement ou d'attente.

5. Concasseur selon la revendication 4,
caractérisé en ce qu'
une autre plaque à grille (16) basculante est jointe à l'unité de construction du concasseur.

6. Bouclier d'avancement de tunnel, caractérisé par un un concasseur formé comme unité de construction et solidement monté sur une cloison verticale de bouclier (11) selon la revendication / les revendications 1 et/ou 2 et 3.

7. Bouclier d'avancement de tunnel, caractérisé par un concasseur placé basculant en direction de la circonférence devant une cloison verticale de bouclier (11) selon l'une des revendications 1 à 3 et la revendication / les revendications 4 et/ou 5, où, pour le guidage du concasseur, une couronne-guide (13) est placée sur la cloison du bouclier (11) et des rails-guides (20) sont posés sur la couronne-guide (13) et sur l'enveloppe du bouclier (10) et, pour le basculement du concasseur à une position de fonctionnement et d'arrêt appropriée, un cylindre de basculement (17) est au moins joint à la cloison du bouclier (11) et au concasseur.

8. Bouclier d'avancement de tunnel selon la revendication 6 ou 7,
caractérisé en ce que
l'unité de construction du concasseur est placée à distance de l'ouverture d'aspiration du tuyau d'aspiration (18) et que, dans le domaine de cette distance, sont prévus des agitateurs (19) pour apporter à l'ouverture d'aspiration des déblais à grains fins provenant particulièrement du concasseur.
